# EUROPÄISCHE PATENTANMELDUNG

(11) **EP 0 386 554 A2**
(43) Veröffentlichungstag der Anmeldung: **12.09.1990**
(21) Anmeldenummer: 90103611.1
(22) Anmeldetag: 24.02.1990
(51) Int. Cl.: G07D 3/14, B07C 5/36

(54) **Sortiereinrichtung für Münzen oder dergleichen scheibenförmige Gegenstände**

(30) Priorität: 08.03.1989 DE 3907354
(71) Anmelder: STANDARDWERK EUGEN REIS GMBH, D-76646 Bruchsal (DE)
(72) Erfinder:
(74) Vertreter: Zahn, Roland, Dipl.-Ing.

(57) **Zusammenfassung**

Bei einer Sortiereinrichtung für Münzen (6) oder dergleichen scheibenförmige Gegenstände,
wobei die Münzen einzeln an eine Führungsbahn (7) abgegeben werden, die einzelnen Münzen längs der Führungsbahn bewegt werden, im Eingangsbereich der Führungsbahn eine zentrale Münzerkennungseinrichtung (18) vorgesehen ist, die zu jeder einzelnen vorbei bewegten Münze ein korrespondierendes Sortiersignal generiert, längs der Führungsbahn je Münzsorte eine Einrichtung (10.i) zur Aufnahme der jeweiligen aussortierten Münzen vorgesehen ist und den Aufnahmeeinrichtungen je ein Separierelement (12.i) zugeordnet ist, welches eine vorbeigeführte, als auszusortierende Münze erkannte Münze zur konjugierten Aufnahmeeinrichtung ablenkt, ist jeder Aufnahmeeinrichtung (10.i) und jedem Separierelement (12.i) ein eigenes Positionserkennungselement (14) zugeordnet..

Damit können Münzen auch bei sehr hohen Verarbeitungsgeschwindigkeiten sicher und eindeutig sortiert werden

## Beschreibung

Die vorliegende Erfindung bezieht sich auf eine Sortiereinrichtung für Münzen oder dergleichen (unter dem Begriff Münzen subsumierte) scheibenförmige Gegenstände nach dem Oberbegriff des Patentanspruchs 1.

Eine Einrichtung dieser Art ist aus der DE-PS 34 19 589, sowie der WO 87/07742 bekannt Die in einer Münzerkennungseinrichtung jeweils identifizierten Münzen werden hierbei mittels eines Separierelements derart von der Führungsbahn abgelenkt, daß sie je nach Münzsorte einer münzenspezifischen Aufnahme-Einrichtung, beispielsweise einen Auffangeinrichtung, zugeführt werden. Diesen Auffangeinrichtungen ist jeweils - in Förderrichtung der Münzen betrachtet - zulaufseitig ein Separierelement zugeordnet, daß in Abhängigkeit von einem münzenspezifisch in der Münzerkennungseinrichtung generierten "Sortiersignal" in die Führungsbahn eingefahren wird Diese Sortiersignale werden somit für sämtliche längs der Führungsbahn angeordnete Separierelemente bzw. Auffangeinrichtungen jeweils zum Zeitpunkt der Münzerkennung an sich generiert und als zeitliche oder mechanische Meßgröße bzw. Funktionsgröße zum entsprechenden Separierelement übertragen. Bei den heutigen sehr hohen Sortiergeschwindigkeiten von 3000 Münzen pro Minute und mehr birgt diese Art der "Synchronisation" zwischen dem Sortiersignal einerseits und dem korrespondierenden Ansteuersignal für das Separierelement andererseits jedoch Gefahren in sich.

Wenn beispielsweise zwischen dem Förderband und der Münze ein Schlupf entsteht, so kann es vorkommen, daß eine auszusortierende Münze über ein - in Förderrichtung der Münzen betrachtet - vorher liegendes Separierelement "falsch" sortiert wird. Probleme können auch dann auftreten, wenn die längs der Förderbahn bewegten Münzen aneinander anliegen - in diesem Falle wird z B.auch die der auszuwerfenden Münze folgende Münze im Bewegungsablauf gestört. Eine weitere Unzulänglichkeit ist dann gegeben, wenn Münzen unterschiedlicher Art aber gleicher Größe "mechanisch" über größenspezifische Aussortieröffnungen sortiert werden sollen - in diesem Fall kann überhaupt nicht richtig sortiert werden.

Die der vorliegenden Erfindung zugrunde liegende Problemstellung besteht darin, eine Sortiereinrichtung der gattungsgemäßen Art anzugeben, bei der auch bei sehr hohen Verarbeitungsgeschwindigkeiten die Münzen sicher und einwandfrei, d. h. eindeutig, sortiert werden.

Diese Aufgabe wird dadurch gelöst, daß jeder Aufnahme-Einrichtung und damit jedem Separierelement ein eigenes, im kennzeichnenden Teil des Patentanspruchs 1 näher spezifiziertes Positionserkennungselement zugeordnet ist. Mit dieser Lösung wird sichergestellt, daß jede Münze exakt zu dem Zeitpunkt seitlich abgelenkt wird, zu dem eine sichere Ableitung in die korrespondierende Aufnahme-Einrichtung gewährleistet ist.

Weitere Ausgestaltungen der Sortiereinrichtung im Hinblick auf die Gewinnung der Ansteuersignale für die Separierelemente sind Gegenstand der Unteransprüche.

Die Einzelheiten dieser Sortiereinrichtung werden anhand der Zeichnung näher erläutert. Diese zeigt
einen schematischen Ausschnitt einer Aufsicht auf ein Ausführungsbeispiel einer Sortiereinrichtung.

In der Zeichnung ist ein Ausschnitt einer Sortiereinrichtung 1 dargestellt, soweit dies zum Verständnis der vorliegenden Erfindung erforderlich ist. Die Sortiereinrichtung 1 besteht aus einer auf einem - nicht gezeichneten - Gestellrahmen ruhenden Grundplatte , die z. B. aus einem rotierenden Münzteller 3 und einer eben anschließenden Arbeitsplatte 4 besteht. Der Münzteller 3 dreht um eine senkrecht zur Zeichenebene (und damit zur Arbeitsplatte 4) orientierte Achse (Pfeil X) und ist von einem hochstehenden Kragen 5 umfaßt. Dieser Kragen 5 hat - bezogen auf den Münzteller 3 - eine etwa tangentiale Aussparung, an die - ebenfalls tangential zum Münzteller 3 - eine geradlinige Führungsbahn 7 für die Münzen 6 anschließt. Diese Führungsbahn 7 ist in der Zeichnung niveaugleich mit der Arbeitsplatte 4 und mit dem Münzteller 3 .

Die Führungsbahn 7 ist im Einzelnen wie folgt ausgebildet: Eine auf die Arbeitsplatte 4 aufgesetzte Schiene 8 bildet einen seitlichen Rand 9 der Führungsbahn 7, längs dem die Münzen 6 vom Münzteller 3 weg (Pfeil Y) transportiert werden. Längs der Führungsbahn 7 sind im Abstand zum genannten seitlichen Rand 9 mehrere insbesondere rechteckige Aussortieröffnungen 10.1...10.6 vorgesehen, hinter bzw. unter denen Aufnahme-bzw. Auffangeinrichtungen für die entsprechenden Münzen 6 angeordnet sind. Die Aussortieröffnungen 10.i sind im Abstand zur Schiene 8 parallel zu dieser in die Führungsbahn 7 eingearbeitet und zwar so, daß ihre von der Schiene 8 abliegenden zweiten Längskanten zum seitlichen Rand 9 hin ein Abstandsmaß definieren, das geringer sein muß, als es dem Durchmesser der kleinsten zu verarbeitenden Münze 6 entspricht.

Die Führungsbahn 7 besteht somit im Bereich der Aussortieröffnungen 10.i nur aus einer relativ schmalen Führungsleiste 11 und dem an die zweite Kante der Aussortier öffnungen 10.i anschließenden Teil der Arbeitsplatte 4.

Die insoweit beschriebene Sortiereinrichtung 1 wird funktionsnotwendig ergänzt durch ein über und längs der Führungsbahn 7 angeordnetes, federelastisch gelagertes Förderband 17. Dieses Förderband 17 liegt von oben gegen den Arbeitstisch 4 und damit gegen die zweite Seite der Münzen 6 an und transportiert diese reibschlüssig längs der Führungsbahn 7. Das Förderband 17 ist relativ zur Richtung der Führungsbahn 7 geringfügig schräg angeordnet, damit die Münzen 6 auch sicher am Rand 9 der Führungsbahn 7 entlang geführt werden. Die Bewegung der Münzen 6 längs der Führungsbahn 7 läßt sich auch ohne Förderband erreichen, indem nämlich die Fuhrungsbahn 7 als "schiefe Ebene" realisiert ist.

Im Eingangsbereich der Führungsbahn 7,d.h. am Übergang vom Münzteller 3 zum Arbeitstisch 4 ist als Kernstück der Sortiereinrichtung 1 eine Einrichtung zur Identifikation einer bestimmten Art von Münzen (Münzerkennungseinrichtung) 18 angeordnet. Diese Münzerkennungseinrichtung 18 prüft während des Sortierbetriebs jede Münze einzeln, um welche bestimmte Art es sich gerade handelt. Diese Prüfung erfolgt jeweils in Abhängigkeit von einem in der Münzerkennungseinrichtung 18 integrierten Lagedetektor, der jeweils das spezifische Erkennungsmuster einer zu prüfenden Münze 6 mit vorgegebenen, d. h. vorab abgespeicherten Eichmustern vergleicht, wenn die Münze 6 an einer bestimmten Position über der Münzerkennungseinrichtung 18 liegt.

Auf der Grundlage dieser Münz-Prüfungen wird in der Münzerkennungseinrichtung 18 je Münze 6 ein münzspezifisches Sortiersignal generiert, das die Zu ordnung zwischen dieser Münze 6 und der mit der Art dieser Münze korrespondierenden Aussortieröffnung 10.i vermittelt. Um die Münzen 6 in ihre jeweils zugeordnete Aussortieröffnung 10.i abzuleiten, d.h. aus der Führungsbahn 7 abzulenken, ist - in Förderrichtung Y der Münzen 6 betrachtet - jeweils vor den Aussortieröffnungen 10.i ein Separierelement 12. 1..12.6 vorgesehen. Diese Separierelemente 12.i liegen in ihrer Ruhestellung außerhalb der Führungsbahn 7 oder schließen gegebenenfalls bündig mit dieser ab Wird ein Separierelement 12.i aktiviert, so greift es so in die Führungsbahn 7 ein, daß die gerade längs der Führungsbahn 7 transportierte Münze 6 seitlich ausgelenkt wird. Die Dicke der Separierelemente 12.i d.h. die seitliche Auslenkung ist dabei so gewählt, daß eine vorbeigeführte Münze 6 sicher in die nachfolgende Aussortieröffnung 10.i abkippt.

Gemäß der Zeichnung sind längs der Führungsbahn 7 z.B. sechs Aussortieröffnungen 10.1...10.6 angeordnet, d.h. über die jeweils zugeordneten sechs Separierelemente 12.1...12.6 können sechs (oder auch weniger) Münzarten sortiert werden. Die Separierelemente 12.1..12.6 werden dazu in Abhängigkeit vom Sortiersignal der Münzerkennungseinrichtung 18 aktiviert und lenken die entsprechende Münze 6 zur zugehörigen Aussortieröffnung 10.i hin ab.

Aus den eingangs genannten Gründen kann es im Hinblick auf die Synchronisation zwischen dem Sortiersignal, d.h. dem Ansteuersignal für ein Separierelement 12.i , und der Münze 6 , von der dieses Sortiersignal in der Münzerkennungseinrichtung 18 abgeleitet wurde, zu Problemen kommen. Es kann vorkommen, daß das Separierelement 12.i für die korrespondierende Münze 6 zeitlich zu früh oder zu spät aktiviert wird...mit der Folge, daß bei dichter Münzfolge mit gegebenenfalls aneinander anliegenden Münzen 6 die vorhergehende Münze von der Bahn abgehoben wird, oder daß die zu sortierende Münze selbst abgehoben wird. Für den Fall, daß Münzen über deren Größen entsprechende Aussortieröffnungen sortiert und separiert werden sollen, ist die insoweit beschriebene Sortiereinrichtung 1 a priori nicht brauchbar.

Um letztlich die Synchronisation zwischen dem in der Münzerkennungseinrichtung 18 generierten Sortiersignal und dem Ansteuersignal für ein bestimmtes Separierelement 12.i sicherzustellen, und um auch im Falle der Sortierung nach dem Durchmesser der Münzen 6 über entsprechende Aussortieröffnungen eine Separierung auch gleich großer Münzen 6 zu ermöglichen, ist gemäß der vorliegenden Erfindung jedem Separierelement 12.i ein eigenes Positionserkennungselement 14.1...14.6 zugeordnet In Förderrichtung Y betrachtet liegen diese Positionserkennungselemente 14.i jeweils vor den zugehörigen Separierelementen 12.i und den zugehörigen Aussortieröffnungen 10.i

Den Positionserkennungselementen 14.i wird nun in Abhängigkeit vom Prüfergebnis der Münzerkennungseinrichtung 18 jeweils von dem (oder den) in Förderrichtung Y betrachtet vorher liegenden Positionserkennungselement(en) 14.i mitgeteilt, ob die nächste Münze 6 des fließenden Münzstroms in die jeweils nachfolgende Aussortieröffnung 10.i abgeleitet werden soll. Ist also das einer bestimmten Münzsorte entsprechende Sortiersignal zum entsprechenden Positionserkennungselement 14.i "durchgeschleift", so wird exakt dann, wenn die fragliche Münze vor dem entsprechenden Separierelement 12.i liegt an dieses ein Ansteuersignal abgegeben. Damit wird also diese als nächste kommende Münze in die zugeordnete Aussortieröffnung 10.1 abgeleitet.

Im Hinblick darauf, daß jeder Aussortieröffnung 10.i ein eigenes Positionserkennungselement 14.i vorgeschaltet ist, sind Zeitverschiebungen zwischen dem in der Münzerkennungseinrichtung 18 generierten Sortiersignal und dem Zeitpunkt der tatsächlichen Ankunft einer Münze 6 an der ausgewählten Aussortieröffnung von vornherein eliminiert. Auch ist es nunmehr möglich, Münzen gleicher Größe, aber unterschiedlicher Bedeutung, in Aussortieröffnungen gleicher oder unterschiedlicher Größe zu sortieren.

Die Sortiereinrichtung 1 gemäß dem in der Zeichnung dargestellten Ausführungsbeispiel soll im folgenden nochmals über ihre Funktionsweise erläutert werden

Ein Sortiment von Münzen wird auf den rotierenden Münzteller 3 geschüttet. Aufgrund der Zentrifugalkraft werden diese Münzen seitlich und zwar tangential an einer Umlenkrolle 20 vorbei durch die genannte Aussparung im Kragen 5 der Führungsbahn 7 zugeführt. Dabei ist selbstverständlich dafür gesorgt, daß die durch die Aussparung austretenden Münzen so vereinzelt sind, daß nicht etwa Münzen ganz oder teilweise übereinander liegen. Die Münzen werden also einzeln vom Förderband 17 erfaßt und längs der Führungsbahn 7 mitgenommen. Die Münzen 6 werden nacheinander über die Münzerkennungseinrichtung 18 geführt und am Rand 9 anliegend längs der Führungsbahn 7 verschoben.

Wird nun beispielsweise eine Münze 6 als solche erkannt, die über die Aussortieröffnung 10.5 aussortiert, also separiert werden soll, so wird in der Münzerkennungseinrichtung 18 ein entsprechendes Sortiersignal generiert, das zunächst in eine mit dem Positionserkennungselement 14.1 korrespondierende Registerzeile eingeschrieben wird. Diese Registerzeile ist Teil eines der zentralen Münzerkennungseinrichtung 18 zugeordneten - nicht dargestellten - Registers, das soviele Zeilen aufweist, wie die Sortiereinrichtung Aufnahmeeinrichtungen 10.i umfaßt, also Münzarten zu separieren hat. Ein Vergleich zwischen diesem letztgenannten Sortiersignal und einem in der genannten Registerzeile fest eingespeicherten beziehungsweise verdrahteten eigenen Kennungssignal führt zum Ergebnis, daß das Separierelement 12.1 nicht angesteuert werden darf, weil zu der zu separierenden Münze ein Sortiersignal gehört, das nicht mit dieser Kennung übereinstimmt. Das Sortiersignal wird so nacheinander zu einer zweiten, dritten, vierten und schließlich zu einer fünften Registerzeile überschrieben, und so im übertragenen Sinne zum Positionserkennungselement ... 14.5 durchgeschleift. Sobald hier die entsprechende Münze 6′ angekommen ist und in der Registerzeile des Postitionserkennungselements 14.5 aufgrund der Koinzidenz zwischen Sortiersignal und Kennungssignal erkannt ist, daß diese Münze 6′ zur Aussortieröffnung 10.5 gehort, wird das zugehörige Separierelement 12.5 aktiviert. Dieses Separierelement 12.5 bewirkt, daß die Münze 6′ ihrer zugehörigen Aufnahmeeinrichtung 10.i zugeführt wird.

Auf der Grundlage der vorstehenden Funktionsbeschreibung ist zu erkennen, daß ein über die Führungsbahn 7 fließender Münzstrom kontinuierlich und sicher insoweit sortiert werden kann, als Münzen unterschiedlicher Be deutung über die entsprechende Aussortieröffnungen exakt zum richtigen Zeitpunkt aus dem Münzstrom "herausgefiltert" werden.

Weder die konstruktive Ausführungsform der vorbeschriebenen Sortiereinrichtung mit dem Münzteller, noch die beschriebene Konzeption bezüglich der Verarbeitung und Übertragung der Sortiersignale können die vorliegende Erfindung im Hinblick auf ihren Gehalt einschränken. **Der** Kern der Erfindung besteht darin, die für den Sortiervorgang an sich erforderlichen Ansteuersignale für die Separierelemente wirklich zeitg enau mit der Ankunft der jeweiligen Münze zu generieren, und zwar ohne Verwendung bzw. Berücksichtigung von mechanischen und zeitlichen Funktionsgrößen. Dies kann beispielsweise auch mittels eines als Zähler arbeitenden Positionserkennungselements erreicht werden, dem von der zentralen Münzerkennungseinrichtung mitgeteilt wird (Sortiersignal), welche der nachfolgend "vorbeifließenden" Münzen auszusortieren ist. Wenn der Zähler nun mitzählt, kann er zum richtigen (Koinzidenz-) Zeitpunkt das Separierelement ansteuern.

## Patentansprüche

1. Sortiereinrichtung für Münzen (6) oder dergleichen scheibenförmige Gegenstände,
wobei a) die Münzen einzeln an eine Führungsbahn (7) abgegeben werden,
wobei b) die einzelnen Münzen längs der Führungsbahn bewegt werden,
wobei c) im Eingangsbereich der Führungsbahn eine zentrale Münzerkennungseinrichtung (18) vorgesehen ist, die zu jeder einzelnen vorbei bewegten Münze ein korrespondierendes Sortiersignal generiert,
wobei d) längs der Führungsbahn je Münzsorte eine Einrichtung (10.i) zur Aufnahme der jeweiligen aussortierten Münzen vorgesehen ist, und
wobei e) den Aufnahmeeinrichtungen je ein Separierelement (12.i) zugeordnet ist, welches eine vorbeigeführte, als auszusortierende Münze erkannte Münze zur konjugierten Aufnahmeeinrichtung ablenkt,
dadurch gekennzeichnet,
daß jeder Aufnahmeeinrichtung (10.i) und jedem Separierelement (12.i) ein eigenes Positionserkennungselement (14) zugeordnet ist,
mit deren Hilfe die Bewegung der Münzen entlang der als Aussortierstrecke dienenden Führungsbahn über eine Fortschreibung der durch die zentrale Münzerkennungseinrichtung (18) festgelegten, den Separierelementen eindeutig zugeordneten Sortiersignale überwacht wird, und
wobei ein Separierelement dann und nur dann betätigt wird, wenn ein eingeschriebenes Sortiersignal mit einer Kennung des konjugierten Positionserkennungselements koinzidiert.

2. Sortiereinrichtung nach Anspruch 1,
dadurch gekennzeichnet,
daß eine von der Anzahl der Aufnahmeeinrichtungen (10.i) abhängige Anzahl Register vorgesehen ist, die nacheinander die in der zentralen Münzerkennungseinrichtung generierten Sortiersignale übernehmen, wobei auf Grund der in den Registern enthaltenen Sortiersignale Ansteuersignale für die Separierelemente initiiert werden.

3. Sortiereinrichtung nach Anspruch 1,
dadurch gekennzeichnet,
daß den Positionserkennungselementen eine Zähleinrichtung nachgeschaltet ist,
die einerseits die jeweils vorbei transportierten Münzen zählt und andererseits von der zentralen Münzerkennungseinrichtung (18) Mitteilung erhält, die wievielte der nachfolgenden Munzen über das konjugierte Separierelement (12.i)abgelenkt werden soll.
